# EUROPÄISCHE PATENTSCHRIFT

(11) **EP 0 236 806 B1**
(45) Veröffentlichungstag und Bekanntmachung des Hinweises auf die Patenterteilung: **19.04.1989**
(21) Anmeldenummer: 87102292.7
(22) Anmeldetag: 18.02.1987
(51) Int. Cl.: A47G 33/12, A01G 17/04

(54) **Baumständer, bestehend aus einem Gehäuse und darin angeordneten Spannmitteln für einen Baumstamm**
Tree support, consisting of a housing and clamp means provided therein for a trunk
Support pour arbre comportant un châssis dans lequel sont disposés des moyens de serrage du tronc de l'arbre

(30) Priorität: 01.03.1986 DE 3606778
(43) Veröffentlichungstag der Anmeldung: 16.09.1987
(73) Patentinhaber: Gies, Jakob, D-36272 Niederaula (DE)
(72) Erfinder: Gies, Jakob, D-36272 Niederaula (DE)
(74) Vertreter: Walther, Horst, Dipl.-Ing.

(56) Entgegenhaltungen:
- DE-U- 7 533 510
- US-A- 2 478 278

## Beschreibung

Die Erfindung betrifft einen Baumständer, bestehend aus einem Gehäuse und darin angeordneten Spannmitteln für einen Baumstamm.

Es ist ein Baumständer (DE-U 7 533 510) bekannt, der aus einem mit einem Gewinde versehenen Gehäuseunterteil und einem darin einschraubbaren Schiebekonus besteht. In dem Gehäuseunterteil sind hierbei radial verschiebbare Spannpratzen angeordnet, die an ihrer nach außen weisenden oberen Kante eine Schräge aufweisen, auf die der Schiebekonus einwirkt. Durch Drehung des Schiebekonus werden die Spannpratzen zur Mitte des Gehäuseunterteils hin verschoben, bis der Baumstamm fest eingespannt ist. Mit diesem Baumständer kann nur ein kleiner Baumstammdurchmesserbereich abgedeckt werden, da die am hinteren Ende der Spannpratzen angeordnete Schräge einen gewissen Winkel nicht übersteigen darf, da sonst eine horizontale Verschiebung der Spannpratzen nicht mehr möglich ist.

Der Erfindung liegt daher die Aufgabe zugrunde, einen Baumständer zu schaffen, mit dem ein möglichst großer Baumstammdurchmesserbereich abgedeckt werden kann.

Dies wird erfindungsgemäß dadurch erreicht, daß die innere Wandung des Gehäuses mehrere spiralförmig gekrümmte Flächen aufweist, die derart im Gehäuse angeordnet sind, daß ihr eines Ende jeweils näher zum Gehäusemittelpunkt liegt als das andere, daß in der Mitte des Gehäusebodens ein Führungsteil mit mehreren Führungskurven angeordnet ist, deren Krümmung der gekrümmten Fläche entspricht, daß zwischen Führungsteil und gekrümmter Fläche die z.B. als Spannrollen ausgebildeten Spannmittel für den Baumstamm angeordnet sind, und daß relativ zum Gehäuse verdrehbare Betätigungselemente für die Spannmittel vorgesehen sind. Dabei ist ein relativ zum Gehäuse verdrehbarer Deckel vorgesehen, der innenseitig die Betätigungselemente für die Spannmittel aufweist.

Die Führungskurven des Führungsteiles weisen hierbei endseitig Anschläge für die Spannrollen auf, die dafür sorgen, daß sich die Spannrollen jeweils nur in einem ihnen zugeordneten Bereich im Gehäuse bewegen, der bei Einsatz von drei Spannrollen etwa 120 Grad beträgt. Jedes Betätigungselement ist hierbei nach Art einer Kappe ausgebildet, die die Spannrolle erfaßt, so daß eine spielfreie Führung der Spannrollen durch den Deckel in dem Gehäuse gewährleistet ist.

Durch diese Ausbildung des Baumständers kann ein Baumdurchmesserbereich von 50 bis annähernd 100 mm abgedeckt werden.

Nach einer vorteilhaften Ausführungsform weisen die gekrümmten Flächen an der Gehäuseinnenwand und korrespondierend hierzu die Spannrollen eine Verzahnung auf, wodurch eine formschlüssige Verbindung gewährleistet ist, die eine sichere Einspannung des Baumstammes im Baumständer bewirkt.

Auf der Oberseite des Gehäuses sind Führungsnuten zur Führung des Deckels vorgesehen, wobei der Deckel Führungsstifte aufweist, die in die Führungsnuten hineinragen.

Der Deckel ist auf dem Gehäuse beispielsweise mittels eines Spannhebels fixierbar, so daß sich der Baumstamm nicht aus dem Baumständer lösen kann.

Nach einer vorteilhaften Ausführungsform weisen die Spannrollen an ihrer unteren Seite Gleitschuhe auf, um hierdurch das Gleiten der Spannrollen auf dem Gehäuseboden zu erleichtern.

Weitere Ausführungsformen der Erfindung sind in den abhängigen Ansprüchen 8-12 dargestellt.

In der Zeichnung ist eine beispielsweise Ausführungsform dargestellt.
Fig. 1 zeigt eine Draufsicht auf das Gehäuse des Baumständers bei abgenommenem Deckel, wobei sich die Spannrollen in ihrer maximalen Entfernung zum Gehäusemittelpunkt befinden;
Fig. 2 zeigt ebenfalls eine Draufsicht auf das Gehäuse bei abgenommenem Deckel, wobei sich die Spannrollen im minimalen Abstand zum Gehäusemittelpunkt befinden;
Fig. 3 zeigt einen Schnitt gemäß der Linie 111-111 in Fig. 2, wobei der Deckel aufgesetzt ist;
Fig. 4 zeigt die Einzelheit X in Fig. 3 in einer vergrößerten Darstellung;
Fig. 5 zeigt eine Ansicht in Richtung des Pfeiles V in Fig. 3 auf die Unterseite des Deckels.

In Fig. 1 ist das Gehäuse mit 1 bezeichnet. An der Gehäuseinnenwand 1a sind drei spiralförmig gekrümmte Flächen 2a, 2b und 2c angeordnet, so daß das eine Ende 19 der Fläche näher zum Gehäusemittelpunkt liegt als das andere Ende 20. Dabei wird zwischen dem Ende 20 der gekrümmten Fläche und dem Ende 19 der benachbarten gekrümmten Fläche ein Absatz 9 gebildet. Diese Flächen 2a, 2b, 2c weisen jeweils eine Verzahnung 3 auf, die mit der Verzahnung 5 der Spannrollen 4a, 4b, 4c zusammenwirkt.

In der Mitte des Gehäuses 1 ist am Gehäuseboden 17 ein Führungsteil 6 ortsfest angeordnet, das die Führungskurven 7a, 7b, 7c aufweist, deren Krümmung entsprechend der gekrümmten Fläche 2a, 2b, 2c ausgebildet ist. Der Abstand zwischen den Führungskurven 7a, 7b, 7c und den spiralförmig gekrümmten Flächen 2a, 2b, 2c entspricht jeweils dem unteren Durchmesser 18 der Spannrollen 4a, 4b, 4c. Jede Führungskurve 7a, 7b, 7c ist an ihrem Ende so ausgebildet, daß sie jeweils einen Anschlag 8a, 8b, 8c bildet. In dieser Lage der Spannrollen ist der Abstand zum Gehäusemittelpunkt am geringsten (Fig. 2).

Befinden sich die Spannrollen an dem Absatz 9, dann haben sie den größten Abstand vom Gehäusemittelpunkt (Fig. 1).

Auf dem Gehäuseoberteil 23 sind Führungsnuten 10 angeordnet, in die die Führungsstifte 11 (Fig. 3) des Deckels 12 reichen. Zusätzlich zu den Führungsstiften 11 wird der Deckel durch einen ebenfalls in einer Führungsnut geführten Spannstift 21 gehalten, der über eine Achse 13 mit einem Spannhebei 14 verbunden ist, der sich in einer dem Gehäuseoberteil angepaßten Mulde 22 im Deckel 12 befindet (Fig. 4). Mit Hilfe dieses Spannhebels 14 wird der Deckel 12 auf dem Gehäuse 1 nach der Einspannung des Baumstammes fixiert.

Die Spannrollen 4a, 4b, 4c weisen an ihrer Unterseite jeweils Gleitschuhe 15a, 15b, 15c auf, wodurch das Gleiten der Spannrollen auf dem Gehäuseboden 17 erleichtert wird (Fig. 3).

In Fig. 3 und Fig. 5 ist erkennbar, daß die Spannrollen 4a, 4b, 4c durch im Deckel 12 angeordnete Betätigungselemente 16a, 16b, 16c, die nach Art einer halbkreisförmigen Kappe ausgebildet sind, erfaßt werden, wodurch bei Drehung des Deckels auf dem Gehäuseoberteil die Bewegung der Spannrollen entlang der gekrümmten Flächen 2a, 2b, 2c in Richtung des Pfeiles 25 bewirkt wird. Dabei bewegen sich die Spannrollen, insbesondere die Gleitschuhe 15a, 15b, 15c, in der Bahn, die am Gehäuseboden 17 durch die spiralförmige Fläche 2a, 2b, 2c und die Führungskurven 7a, 7b, 7c gebildet wird. Während dieser Bewegung vermindert sich der Abstand der Spannrollen zum Mittelpunkt des Gehäuses kontinuierlich, so daß ein Einspannen des Baumstammes vor sich gehen kann.

Zur Erleichterung der Drehung des Deckels auf dem Gehäuse sind im Deckel Griffmulden 24 vorgesehen.

Der Deckel 12 weist mittig eine Öffnung 25 auf, damit der Baumstamm eingesetzt werden kann.

## Patentansprüche

1. Baumständer, bestehend aus einem Gehäuse (1) und darin angeordneten Spannmitteln (4a, 4b, 4c) für einen Baumstamm, dadurch gekennzeichnet, daß die innere Wandung (19) des Gehäuses (1) mehrere spiralförmig gekrümmte Flächen (2a, 2b, 2c) aufweist, die derart im Gehäuse angeordnet sind, daß ihr eines Ende (19) jeweils näher zum Gehäusemittelpunkt liegt als das andere (20), daß in der Mitte des Gehäusebodens (1) ein Führungsteil (6) mit mehreren Führungskurven (7a, 7b, 7c) angeordnet ist, deren Krümmung der gekrümmten Fläche (2a, 2b, 2c) entspricht, daß zwischen Führungsteil (6) und gekrümmter Fläche (2a, 2b, 2c) die z.B. als Spannrollen (4a, 4b, 4c) ausgebildeten Spannmittel für den Baumstamm angeordnet sind und daß relativ zum Gehäuse (1) verdrehbare Betätigungselemente (16a, 16b, 16c) für die Spannmittel vorgesehen sind.

2. Baumständer nach Anspruch 1 dadurch gekennzeichnet, daß ein relativ zum Gehäuse (1) verdrehbarer Deckel (12) vorgesehen ist, der innenseitig Betätigungselemente (16a, 16b, 16c) für die Spannmittel aufweist.

3. Baumständer nach Anspruch 1 dadurch gekennzeichnet, daß die Führungskurven (7a, 7b, 7c) des Führungsteils (6) Anschläge (8a, 8b, 8c) für die Spannrollen (4a, 4b, 4c) aufweisen.

4. Baumständer nach Anspruch 1 dadurch gekennzeichnet, daß die gekrümmten Flächen (2a, 2b, 2c) und korrespondierend hierzu die Spannrollen (4a, 4b, 4c) eine Verzahnung (3) aufweisen.

5. Baumständer nach Anspruch 2 dadurch gekennzeichnet, daß auf der Oberseite (23) des Gehäuses (1) Führungsnuten (10) zur Führung des Deckels (12) vorgesehen sind, und daß der Deckel (12) Führungsstifte (11) aufweist, die in die Führungsnuten (10) hineinragen.

6. Baumständer nach Anspruch 2 dadurch gekennzeichnet, daß der Deckel (12) auf dem Gehäuse (1) fixierbar ist.

7. Baumständer nach Anspruch 1 dadurch gekennzeichnet, daß die Spannrollen (4a, 4b, 4c) an ihrer Unterseite Gleitschuhe (15a, 15b, 15c) aufweisen.

8. Baumständer nach Anspruch 1 dadurch gekennzeichnet, daß jedes Betätigungselement (16a, 16b, 16c) nach Art einer Kappe ausgebildet ist, das die Spannrolle erfaßt.

9. Baumständer nach Anspruch 2 dadurch gekennzeichnet, daß der Deckel (12) Griffmulden (24) zur Drehung aufweist.

10. Baumständer nach Anspruch 1 dadurch gekennzeichnet, daß drei gekrümmte Flächen und drei Spannrollen vorgesehen sind.

11. Baumständer nach Anspruch 1 dadurch gekennzeichnet, daß das Führungsteil in der Nähe des Gehäusebodens fest angeordnet ist.

12. Baumständer nach Anspruch 2 dadurch gekennzeichnet, daß der Deckel (12) mittig eine Offnung (26) für den Baumstamm aufweist.

## Claims

1. Tree stand consisting of a housing (1) and clamping means (4a, 4b, 4c) arranged therein for a tree trunk, characterized thereby, that the inner wall (19) of the housing (1) displays several spirally curved surfaces (2, 2b, 2c), which are arranged in the housing in such a manner that their one end (19) each lies nearer to the housing centre than the respective other (20), that a guide part (6) with several guide cams (7a, 7b, 7c), the curvature of which corresponds to the curved surface (2a, 2b, 2c), is arranged in the centre of the housing base, that the clamping means, for example constructed as clamping rollers (4a, 4b, 4c), for the tree trunk are arranged between the guide part (6) and the curved surface (2a, 2b, 2c) and that actuating elements (16a, 16b, 16c), which are rotatable relative to the housing (1), are provided for the clamping means.

2. Tree stand according to claim 1, characterized thereby, that a cover (12) is provided, which is rotatable relative to the housing (1) and at the inward side displays actuating elements (16a, 16b, 16c) for the clamping means.

3. Tree stand according to claim 1, characterized thereby, that the guide cams (7a, 7b, 7c) of the guide part (6) display abutments (8a, 8b, 8c) for the clamping rollers (4a, 4b, 4c).

4. Tree stand according to claim 1, characterized thereby, that the curved surfaces (2a, 2b, 2c) and, in correspondence therewith, the clamping rollers (4a, 4b, 4c) display a toothing (3).

5. Tree stand according to claim 2, characterized thereby that guide grooves (10) for the guidance of the cover (12) are provided on the upper side (23) of the housing (1) and that the cover (12) displays guide pins (11), which project into the guide grooves (10).

6. Tree stand according to claim 2, characterized thereby, that the cover (12) is fixable on the housing (1).

7. Tree stand according to claim 1, characterized thereby, that the clamping rollers (4a, 4b, 4c) display skids (15a, 15b, 15c) at their underside.

8. Tree stand according to claim 1, characterized thereby, that each actuating element (16a, 16b, 16c) is constructed in the manner of a cup which seizes the clamping roller.

9. Tree stand according to claim 2, characterized thereby, that the cover (12) displays handle troughs (24) for rotation.

10. Tree stand according to claim 1, characterized thereby, that three curved surfaces and three clamping rollers are provided.

11. Tree stand according to claim 1, characterized thereby, that the guide part is firmly arranged in the proximity of the housing base.

12. Tree stand according to claim 2, characterized thereby, that the cover (12) centrally displays an opening (26) for the tree trunk.

## Revendications

1. Support pour arbre, comportant un boîtier (1) et des moyens de serrage (4a, 4b, 4c) disposés dans le boîtier et agencés pour serrer un tronc d'arbre, caractérisé en ce que la paroi intérieure (19) du boîtier (1) comporte plusieurs surfaces courbes en spirale (2a, 2b, 2c) qui sont disposées dans le boîtier de façon à avoir chacune une extrémité (19) située plus près du centre du boîtier que leur autre extrémité (2), en ce qu'au milieu du fond du boîtier est disposé un élément de guidage (6) ayant plusieurs courbes directrices (7a, 7b, 7c) dont la courbure correspond à la surface courbe (2a, 2b, 2c) en ce que les moyens de serrage du tronc, constitués par exemple par des rouleaux de serrage (4a, 4b, 4c), sont disposés entre l'élément de guidage (6) et les surfaces courbes (2a, 2b, 2c), et en ce qu'il comporte, pour actionner les moyens de serrage, des éléments de commande (16a, 16b, 16c) qui sont pivotants par rapport au boîtier (1).

2. Support selon la revendication 1, caractérisé en ce qu'il est pourvu d'un couvercle (12) pivotant par rapport au boîtier (1) et comportant, sur son côté intérieur, des éléments (16a, 16b, 16c) de commande des moyens de serrage.

3. Support selon la revendication 1, caractérisé en ce que les courbes directrices (7a, 7b, 7c) de l'élément de guidage (6) comportent des butées (8a, 8b, 8c) pour les rouleaux de serrage (4a, 4b, 4c).

4. Support selon la revendication 1, caractérisé en ce que les surfaces courbes (2a, 2b, 2c) et les rouleaux de serrage (4a, 4b, 4c) comportent des dentures correspondantes (3).

5. Support selon la revendication 2, caractérisé en ce que des rainures de guidage (10) sont prévues sur la face supérieure (23) du boîtier (1) pour guider le couvercle (12), et en ce que le couvercle (12) comporte des doigts de guidage (11) engagés dans lesdites rainures (10).

6. Support selon la revendication 2, caractérisé en ce que le couvercle (12) est agencé pour être fixé sur le boîtier (1).

7. Support selon la revendication 1, caractérisé en ce que les rouleaux de serrage (4a, 4b, 4c) comportent des patins (15a, 15b, 15c) à leur face inférieure.

8. Support selon la revendication 1, caractérisé en ce que chaque élément de commande (16a, 16b, 16c) a la forme d'un capuchon qui chevauche le rouleau de serrage.

9. Support selon la revendication 2, caractérisé en ce que le couvercle (12) comporte des creux (24) permettant de le saisir pour le faire tourner.

10. Support selon la revendication 1, caractérisé en ce qu'il comporte trois desdites surfaces courbes et trois rouleaux de serrage.

11. Support selon la revendication 1, caractérisé en ce que l'élément de guidage est placé de manière fixe à proximité du fond du boîtier.

12. Support selon la revendication 2, caractérisé en ce que le couvercle (12) comporte en son centre une ouverture (26) pour le tronc de l'arbre.
